# DEMANDE DE BREVET EUROPEEN

(11) **EP 0 183 586 A1**
(43) Date de publication de la demande: **04.06.1986**
(21) Numéro de dépôt: 85402100.3
(22) Date de dépôt: 31.10.1985
(51) Int. Cl.: A63C 9/00

(54) **Dispositif de fixation intermédiaire de chaussures sur un ski**

(30) Priorité: 31.10.1984 FR 8416729
(71) Demandeur: Jacques, Alain Robert Roger, F-38720 St. Hilaire du Touvet (FR); Schmitz, Gerd, D-8033 Planegg (DE)
(72) Inventeur: Jacques, Alain Robert Roger, F-38720 St. Hilaire du Touvet (FR); Schmitz, Gerd, D-8033 Planegg (DE)
(74) Mandataire: Casalonga, Axel

(57) **Abrégé**

Dispositif de fixation intermédiaire (1) de chassures sur un ski (2). du type comprenant un support (3) apte à être fixé sur la face supérieure d'un ski (2) and dont la face supérieure (5) située à distance de la face supérieure (6) du ski constitue une plate-forme sur laquelle peuvent être fixées des chaussures de ski, l'une à côté de l'autre, et comprenant en outre des moyens élastiques intermédiaires aptes à agir entre ledit support (3) et le ski (2), ces moyens élastiques intermédiaires pouvant notamment être formés par des plaques en un . matériau élastique (20, 21) ou par une lame en un matériau élastique (16).

## Description

La présente invention concerne un dispositif de fixation intermédiaire de chaussures sur un ski du type de ceux qui permettent de monter sur un seul ski de largeur conventionnelle habituellement utilisé en paire, les deux chaussures d'un skieu l'une à côté de l'autre.

On connait actuellement différents dispositifs de ce type. On connait en particulier par le brevet FR 2 514 651 un dispositif intermédiaire de ce genre qui comprend un plancher portant les chaussures et une semelle fixée sur le ski, plancher et semelle qui sont reliés par deux montants. Ce dispositif connu présente l'inconvénient d'être rigide et d'être rigidement fixé sur le ski. Il s'ensuit que le ski devient rigide dans sa partie centrale et qu'il perd en grande partie ses qualités de flexion et de torsion.

La présente invention a notamment pour but d'éviter ces inconvénients et propose un dispositif de fixation intermédiaire de chaussures sur un ski du type comprenant un support apte à être fixé sur la face supérieure d'un ski et dont la face supérieure située à distance de la face supérieure du ski constitue une plate-forme sur laquelle peuvent être fixées des chaussures de ski, l'une à côté de l'autre, qui se caractérise par le fait qu'il comprend des moyens élastiques intermédiaires aptes à agir entre ledit support et le ski. De cette manière, le ski portant le dispositif de fixation intermédiaire selon la présente invention peut conserver les qualités de flexion et de torsion qu'il présente lorsqu'il porte sur sa face supérieure, directement, une seule chaussure.

Le dispositif de fixation intermédiaire selon la présente invention peut présenter de nombreuses variantes de réalisation.

Il peut en effet comprendre en outre une semelle intermédiaire d'une part fixée sur ledit support et d'autre part apte à être fixé sur le ski, lesdits moyens élastiques intermédiaires comprenant au moins un élément élastique disposé entre ladite semelle et ledit support.

Il peut également présenter des moyens élastiques intermédiaires comprenant des éléments élastiques disposés entre au moins certains des moyens de fixation de la semelle dudit support sur le ski et cette semelle.

Dans une autre variante, il peut avantageusement comprendre une semelle intermédiaire formée par une lame en un matériau élastique qui d'une part est montée sur ledit support en deux zones d'appui espacées longitudinalement et d'autre part est apte à être fixée sur le ski en s'étendant sur la face supérieure de ce dernier, longitudinalement, cette semelle intermédiaire formée par un matériau élastique constituant en elle-même des moyens élastiques intermédiaires conformes à la présente invention.

Dans cette varianteômconformément à la présente invention, ladite semelle intermédiaire formée en un matériau élastiques est de préférence fixée sur le ski en deux zones situées à l'extérieur desdites zones d'appui espacées longitudinalement.

Selon la présente invention, une plaque intermédiaire en un matériau élastique peut avantageusement être prévue, dans au moins l'une desdites zones d'appui, entre ladite semelle intermédiaire et ledit support.

Il peut également être avantageux de prévoir entre les vis de fixation, d'au moins l'une des zones de fixation de la semelle intermédiaire sur le ski et cette semelle, des éléments élastiques.

Selon la présente invention, ladite semelle formée par une lame en un matériau élastique peut avantageusement se prolonger longitudinalement, vers l'avant et/ou vers l'arrière en s'étendant sur la face supérieure du ski, de telle sorte que cette semelle peut contribuer à renforcer le ski qui, s'il est conventionnel, doit porter à lui seul le poids du skieur.

Dans cette variante de réalisation, il peut apparaître comme avantageux qu'au moins l'un des prolongements de la semelle formée par une lame en un matériau élastique porte une cale disposée entre ce prolongement et le ski.

Dans une autre variante de réalisation, cette cale peut être portée par un curseur réglable longitudinalement le long de ce prolongement. Ainsi, la lame en un matériau élastique peut agir sur les caractéristiques du ski de manière réglable.

Dans une variante de réalisation, il est particulièrement avantageux que ladite lame en un matériau élastique soit formée par une lame en acier à ressort.

La présente invention sera mieux comprise à l'étude d'un dispositif de fixation intermédiaire de chaussures sur un ski décrit à titre d'exemple non limitatif et illustré par le dessin sur lequel :
- la figure 1 représente une vue en élévation d'un dispositif de fixation intermédiaire selon la présente invention monté sur un ski ;
- la figure 2 représente une vue de dessus du dispositif de fixation intermédiaire représenté sur la figure 1 ;
- la figure 3 re,jésente une coupe longitudinale agrandie selon III-III de la figure 2, décalée par rapport à l'axe du ski ;
- et la figure 4 représente une coupe longitudinale agrandie selon IV-IV de la figure 2.

Le dispositif de fixation intermédiaire représenté sur les figures et repéré d'une manière générale par la référence 1 est monté sur un ski conventionnel 2 habituellement utilisé par paire.

Ce dispositif de fixation intermédiaire comprend un support repéré d'une manière générale par la référence 3 qui comprend une plate-forme 4 dont la face supérieure 5 horizontale est parallèle à la face supérieure 6 du ski 2 et située à distance. Le support 3 présente également un pied avant 7 et un pied arrière 8 qui s'étendent vers le bas à partir de la plate-forme 4 et qui sont espacés dans le sens longitudinal, ces pieds présentant des surfaces d'extrémité inférieure 9 et 10 parallèles à la face supérieure 5. Comme on peut le voir sur la figure 3, le support 3 comprend, en exemple, une enveloppe 11 faite en résine synthétique armée de fibres de verre ou en matière plastique injectée ou moulée, cette enveloppe 11 étant remplie par une mousse en matière plastique.

Comme on peut le voir plus précisément sur la figure 2, la face supérieure 5 du support 3 est sensiblement rectangulaire et porte dans sa partie avant deux fixations avant 12 et 13 et dans sa partie arrière deux fixations arrière 14 et 15 qui sont d'un type conventionnel et qui sont prévues pour maintenir sur la plate-forme 4 deux chaussures de ski, l'une à côté de l'autre, et situées de manière symétrique par rapport à l'axe longitudinal du ski 2. Les moyens de fixation des fixations 12, 13, 14 et 15 n'ont pas été représentés sur les figures mais peuvent être formées, de manière conventionnelle, par des vis, le support 3 pouvant par ailleurs présenter des insères de renforcement pour le maintien de ces vis de fixation.

Le dispositif de fixation intermédiaire 1 comprend également une semelle formée par une lame en acier à ressort 16 qui s'étend longitudinalement et à plat sur la face supérieure 6 du ski 2, en-dessous des pieds 7 et 8 du support 3.

Cette lame en acier à ressort 16 est fixée au pied avant 7 du support 3 grâce à une paire de vis 17 disposées symétriquement par rapport à l'axe longitudinal du ski et est fixée au pied 8 du support 3 grâce à deux paires de vis 18 et 19 qui sont également disposées symétriquement par rapport à l'axe longitudinal du ski 2, les vis 17, 18 et 19 étan:.â têtes fraisées qui sont insérées dans la face inférieure 16a de la lame en acier à ressort 16.

La lame en acier à ressort 16 n'est pas directement en appui sur les faces inférieures 8 et 9 des pieds 7 et 8 du support 3. En effet, on a prévu entre la face supérieure 16b de la lame en acier à ressort 16 et les faces inférieures 8 et 9 des pieds 7 et 8 du support 3, respectivement deux plaques 20 et 21 qui sont respectivement traversées par les vis 17 et 18, 19 et qui sont en une matière plastique élastique telle qu'un élastomère.

La largeur de la lame en acier à ressort 16 est légèrement inférieure à la largeur du ski, la largeur des plaques intermédiaires 20 et 21 est sensiblement égale à la largeur de la lame en acier à ressort 16, ces plaques intermédiaires 20 et 21 couvrant la surface des faces inférieures 9 et 10 des pieds 7 et 8 du support 3, pieds qui vont, en section transversale, en s'évasant vers le haut pour rejoindre les bords longitudinaux de la plate-forme 4 du support 3.

A l'extérieur des pieds 7 et 8 du support 3, la lame en acier à ressort 16 est fixée au ski 2, à l'avant du pied 7 du support 3 par une paire de vis 22 disposées symétriquement par rapport à l'axe longitudinal du ski 2 et à l'arrière du pied 8 du support 3 par deux paires de vis 23 et 24 disposées également symétriquement par rapport à l'axe longitudinal du ski. Les vis 22, 23 et 24 traversent la lame en acier à ressort 16 et, entre leur tête et la face supérieure 16b de la lame en acier à ressort 16 sont respectivement prévus des ressorts de compression 25, 26 et 27 qui pourraient être remplacés par des rondelles Belleville ou par des rondelles en une matière plastique élastique telle qu'un élastomère. Comme on peut le voir sur la figure 3, les vis 22 traversent des trous oblongs 22a qui s'étendent longitudinalement.

Grâce à la structure du dispositif de fixation intermédiaire 1 décrit ci-dessus, on peut se rendre compte que la lame en acier à ressort 16 peut effectuer, grâce aux plaques intermédiaires élastiques 20 et 21 disposées entre cette lame 16 et les pieds 7 et 8 du support 3, des mouvements de flexion et/ou de torsion. De plus, grâce aux ressorts 25, 26 et 27 prévus entre la lame en acier à ressort 16 et les vis de fixation 22, 23 et 24 de cette lame 16 sur le ski 2, des mouvements relatifs de flexion et/ou de torsion peuvent se produire entre la lame 16 et le ski 2. En outre, comme les zones de fixation de la lame en acier à ressort 16 sur le ski 2 et sur les pieds 7 et 8 du support 3 sont respectivement espacées longitudinalement, la lame 16 peut effectuer, entre ces zones, des mouvements de flexion et de torsion. Il s'ensuit que, même si le support 3 est rigide, le ski 2 peut effectuer par rapport à ce support 3 des mouvements de torsion et/ou de flexion sensiblement comme si le ski 2 portait une seule chaussure de manière classique en appui sur sa face supérieure 6, entre deux fixations fixées directement sur cette face supérieure 6.

Comme on peut le voir sur les figures 1 et 2, la lame en acier à ressort 16 se prolonge largement en avant du pied 7 du support 3, vers la spatule 2a du ski 2 et en arrière du pied 8 du support 3 vers le talon 2b du ski 2. Ainsi, la lame en acier à ressort 16 est en appui sur la partie centrale du ski 2 au-delà des vis de fixation 22 et 24 et contribue à renforcer ce dernier qui doit porter le poids total du skieur.

Comme cette lame en acier à ressort 16 est sensiblement rectiligne et que le ski 2 est cambré, il existe un espace croissant en épaisseur entre la face supérieure 6 du ski 2 et la face inférieure 16a de la lame en acier à ressort 16 dans les parties avant et arrière de ses prolongements libres avant 16c et arrière 16d.

Sur les prolongements avant et arrière 16c et 16d de la lame en acier à ressort 16 sont montées des curseurs 28 et 29 qui sont traversés par cette lame 16 et qui sont mobiles longitudinalement le long de cette dernière.

En se reportant à la figure 4, on voit que le curseur 28 présente une partie inférieure bombée 30 qui s'étend entre la face supérieure 6 du ski 2 et la face inférieure 16a de la lame en acier à ressort 16 et que la partie supérieure 31 de ce curseur 28 porte une vis 32 susceptible de venir en appui sur la face supérieure 16b de la lame en acier à ressort 16 de manière à maintenir le curseur 28 le long de la lame en acier à ressort 16. Le curseur 29 est construit de la même manière que le curseur 28.

Grâce à ces curseurs 28 et 29, la lame en acier à ressort 16 agit agit vers le bas, par leur partie bombée 30 formant cale située entre la lame 16 et le ski 2, sur la partie avant et la partie arrière du ski 2 aussi bien dans ses mouvements de torsion que dans ses mouvements de flexion. De plus, en réglant les positions longitudinales des curseurs 28 et 29 le long de la lame en acier à ressort 16, on peut modifier à volonté l'influence de la lame en acier à ressort 16 sur les caractéristiques mécaniques du ski 2.

La présente invention ne se limite pas à l'example ci-dessus décrit. On aurait pu en effet prévoir une semlle intermédiaire formée par une lame en un autre matériau. On pourrait éventuellement supprimer certains des moyens élastiques prévus. Bien d'autres variantes de réalisation sont possibles sans sortir du cadre défini par les revendications annexées.

## Revendications

1. Dispositif de fixation intermédiaire de chaussures sur un ski, du type comprenant un support (3) apte à être fixé sur la face supérieure d'un ski (2) et dont la face supérieure (5) située à distance de la face supérieure du ski constitue une plate-forme sur laquelle peuvent être fixées des chaussures de ski, l'une à côté de l'autre, caractérisé par le fait qu'il comprend une semelle intermédiaire formée par une lame (16) en un matériau élastique qui, d'une part, est montée sur les surfaces d'extrémité inférieure (9, 10) de deux pieds (7, 8) dudit support (3) de manière à former, entre la surface supérieure (16b) de ladite lame (16) et ledit support (3), deux zones d'appui (9, 10) espacées longitudinalement et dont, d'autre part, la face inférieure (16a) s'étend sur la face supérieure (6) du ski (2), ladite lame se prolongeant vers l'avant et vers l'arrière et étant fixée sur le ski (2) en deux zones (22 ; 23, 24) situées à l'extérieur desdites zones d'appui (9, 10).

2. Dispositif de fixation intermédiaire selon la revendication 1, caractérisé par le fait qu'il comprend, dans au moins l'une desdites zones d'appui (9, 10) espacées longitudinalement, un élément élastique ou plaque intermédiaire en un matériau élastique (20) disposé entre la face inférieure desdits pieds (7, 8) dudit support (3) et la face supérieure (16b) de ladite lame (16).

3. Dispositif de fixation intermédiaire selon l'une des revendications 1 et 2, caractérisé par le fait qu'il comprend des éléments élastiques (25) insérés dans au moins certains des moyens de fixation (22) de ladite lame (16) en un matériau élastique sur le ski (2).

4. Dispositif de fixation intermédiaire selon l'une quelconque des revendications précédentes, caractérisé par le fait que les moyens de fixation d'au moins l'une des zones de fixation de ladite lame (16) en un matériau élastique sur le ski (2) comprennent des vis de fixation (22), des ressorts étant placés entre la tête de ces vis et la face supérieure de ladite lame (16).

5. Dispositif de fixation intermédiaire selon l'une quelconque des revendications précédentes, caractérisé par le fait que ladite semelle formée par une lame (16) en un matériau élastique se prolonge lqngitudinalement, vers l'avant et/ou vers l'arrière du ski (2), en s'écartant de la face supérieure (16b) du ski (2), au moins l'un desdits prolongements (16c, 16d) de ladite lame (16) en un matériau élastique portant une cale (30) disposée entre ce prolongement (16c) et le ski (2).

6. Dispositif de fixation intermédiaire selon la revendication 5, caractérisé par la fait que ladite câle (30) est portée par un curseur (28) réglable longitudinalement le long du prolongement (16c) de ladite lame (16) en un matériau élastique.

7. Dispositif de fixation intermédiaire selon l'une quelconque des revendications précédentes, caractérisé par le fait que ladite semelle (16) est formée par une lame en acier à ressort.
